# EUROPÄISCHE PATENTSCHRIFT

(11) **EP 3 862 494 B1**
(45) Veröffentlichungstag und Bekanntmachung des Hinweises auf die Patenterteilung: **07.09.2022**
(21) Anmeldenummer: 21154784.9
(22) Anmeldetag: 02.02.2021
(51) Int. Cl.: E03B 9/14, E03B 9/02, E03B 9/04, F16K 1/02, F16K 31/53

(54) **HYDRANT**
HYDRANT
BOUCHE D'INCENDIE

(30) Priorität: 07.02.2020 AT 500942020
(43) Veröffentlichungstag der Anmeldung: 11.08.2021
(73) Patentinhaber: E. Hawle Armaturenwerke GmbH, 4840 Vöcklabruck (AT)
(72) Erfinder: Hofer, Stefan, 4881 Strass im Attergau (AT); Ecker, Alexander, 4863 Seewalchen (AT)
(74) Vertreter: Puchberger & Partner Patentanwälte

(56) Entgegenhaltungen:
- WO-A1-2018/202264
- WO-A1-2019/160800
- DE-C- 732 663
- US-A- 609 104
- US-A1- 2018 148 910

## Beschreibung

Die Erfindung betrifft einen Hydranten gemäß dem Oberbegriff des unabhängigen Patentanspruchs.

Hydranten sind in unterschiedlichen Ausführungsformen seit langer Zeit bekannt und publiziert. Hydranten werden in der Regel dazu verwendet, einen Zugang zu einer im Boden verlegten Leitung für Flüssigkeiten, insbesondere einer Wasserleitung, herzustellen.

Hierzu umfassen herkömmliche Hydranten jeweils ein Steigrohr, das sich von der unterirdisch verlaufenden Flüssigkeitsleitung bis an die Oberfläche und in der Regel auch bis zu einer gewissen Bedienhöhe erstreckt.

Zum Herstellen bzw. Absperren der Flüssigkeitszufuhr in das Steigrohr umfassen dem Stand der Technik entsprechende Hydranten eine über ein Betätigungselement bedienbare Absperrvorrichtung, wie beispielsweise ein Kolbenventil. Herkömmliche Absperrvorrichtungen werden in der Regel derart betätigt, dass ein Absperrelement gegen den Flüssigkeitsdruck bewegt und auf einen Ventilsitz aufgepresst wird. Das Überwinden der vom Flüssigkeitsdruck ausgehenden Kräfte erschwert die Bedienung. Zudem werden in der Praxis durch die hohen Bedienkräfte auch der Ventilsitz und das Dichtelement übermäßig beansprucht, wodurch sich die Lebensdauer dieser Elemente reduziert. Darüber hinaus ist es bei Hydranten notwendig, eine Abdichtung über lange Zeit zu gewährleisten, was bei unter Druck stehenden Ventilsitzen ebenfalls problematisch sein kann.

Herkömmliche Hydranten verfügen auch über eine Entleerungsleitung, die eine Entleerung des Steigrohrs ermöglicht, wenn die Flüssigkeitszufuhr abgesperrt ist. Dies insbesondere, um zu verhindern, dass im Steigrohr verbleibende Flüssigkeit bzw. Eis zu einer Beschädigung des Hydranten führt. Als Flüssigkeiten im Sinne der Erfindung gelten insbesondere flüssige Stoffe wie Wasser, fließfähige Suspensionen, fließfähige Schäume oder dergleichen.

Aufgabe der Erfindung ist es nun, einen Hydranten bereitzustellen, dessen Bedienbarkeit und Sicherheit gegenüber herkömmlichen Hydranten verbessert ist.

Die erfindungsgemäße Aufgabe wird durch die Merkmale des unabhängigen Patentanspruchs gelöst.

Die Erfindung betrifft einen Hydranten, umfassend:
- ein Steigrohr,
- eine Absperrvorrichtung mit einem Absperrelement zum wahlweisen Öffnen oder Schließen der Flüssigkeitszufuhr aus einer unterirdisch verlaufenden Flüssigkeitsleitung in das Steigrohr,
- eine Entleerungsleitung zur Entleerung des Steigrohrs bei geschlossener Absperrvorrichtung,
- und ein Betätigungselement zur Betätigung der Absperrvorrichtung.

Es ist vorgesehen, dass das Absperrelement um eine Drehachse drehbar gelagert ist, dass das Absperrelement wahlweise eine erste Drehstellung aufweist, in der die Flüssigkeitszufuhr aus der Flüssigkeitsleitung in das Steigrohr durch das Absperrelement geschlossen ist und die Entleerungsleitung geöffnet ist, und dass das Absperrelement wahlweise eine zweite Drehstellung aufweist, in der die

Flüssigkeitszufuhr aus der Flüssigkeitsleitung in das Steigrohr durch das Absperrelement geöffnet ist und die Entleerungsleitung geschlossen ist.

Gegebenenfalls ist vorgesehen, dass die Entleerungsleitung in der zweiten Drehstellung durch das Absperrelement geschlossen ist, und insbesondere dass die Entleerungsleitung in der ersten Drehstellung durch das Absperrelement freigegeben ist.

Gegebenenfalls ist vorgesehen, dass das Absperrelement zumindest abschnittsweise einer rotationskörperförmigen Fläche folgt, deren Rotationsachse konzentrisch mit der Drehachse verläuft.

Gegebenenfalls ist vorgesehen, dass das Absperrelement zylinderförmig und/oder glockenförmig ausgebildet ist, dass das Absperrelement in seinem Mantel mindestens eine Durchgangsöffnung zum Öffnen der Flüssigkeitszufuhr und einen durchgehenden Bereich zum Schließen der Flüssigkeitszufuhr aufweist.

Gegebenenfalls ist vorgesehen, dass das Absperrelement mindestens eine Freistellung zum Öffnen der Entleerungsleitung und einen durchgehenden Bereich zum Schließen der Entleerungsleitung aufweist, und insbesondere dass die Freistellung zum Öffnen der Entleerungsleitung und der durchgehenden Bereich zum Schließen der Entleerungsleitung in dem Mantel vorgesehen ist oder ein Teil des Mantels ist.

Gegebenenfalls ist vorgesehen, dass eine Zuführungsleitung zur Zuführung der Flüssigkeit in das Steigrohr vorgesehen ist, dass sich die Zuführungsleitung stutzenförmig in das Steigrohr erstreckt, dass die Zuführungsleitung, insbesondere ihre Mantelfläche, eine Zuführungsöffnung aufweist, und dass die Zuführungsöffnung in der ersten Drehstellung des Absperrelements durch das Absperrelement, insbesondere durch den durchgehenden Bereich zum Schließen der Flüssigkeitszufuhr, verschlossen ist.

Gegebenenfalls ist vorgesehen, dass eine Zuführungsleitung zur Zuführung der Flüssigkeit in das Steigrohr vorgesehen ist.

Gegebenenfalls ist vorgesehen, dass sich die Zuführungsleitung stutzenförmig in das Steigrohr erstreckt.

Gegebenenfalls ist vorgesehen, dass die Zuführungsleitung, insbesondere in ihrer Mantelfläche, eine Zuführungsöffnung aufweist.

Gegebenenfalls ist vorgesehen, dass die Durchgangsöffnung des Absperrelements und die Zuführungsöffnung in der zweiten Drehstellung des Absperrelements derart zueinander positioniert sind, dass die Flüssigkeitszufuhr in das Steigrohr geöffnet ist.

Es ist vorgesehen, dass das Betätigungselement mit dem Absperrelement über ein Getriebe und insbesondere auch über eine Welle drehbar gekoppelt ist.

Erfindungsgemäß ist vorgesehen, dass das Getriebe eine Untersetzung aufweist, durch die bei einer Drehung des Betätigungselements um einen Betätigungswinkel das Absperrelement um einen Absperrwinkel gedreht wird, der kleiner ist als der Betätigungswinkel.

Gegebenenfalls ist vorgesehen, dass die Untersetzung zwischen 1:10 bis 1:50, vorzugsweise 1:40 beträgt.

Gegebenenfalls ist vorgesehen, dass das Getriebe mindestens eine Kulisse umfasst. Gegebenenfalls ist vorgesehen, dass das Getriebe ein mit der Kulisse in Wirkkontakt stehendes Abtastelement umfasst.

Gegebenenfalls ist vorgesehen, dass das Getriebe einen Spindelantrieb zur Bewegung des Abtastelements entlang der Drehachse umfasst.

Gegebenenfalls ist vorgesehen, dass die Kulisse schräg und/oder schraubenförmig zur Drehachse verläuft.

Gegebenenfalls ist vorgesehen, dass das Abtastelement derart gelagert ist, dass es bei einer Bewegung entlang der Drehachse und entlang der Kulisse um die Drehachse (6) verschwenkt wird.

Gegebenenfalls ist vorgesehen, dass das Abtastelement zur Betätigung der Absperrvorrichtung mit dem Absperrelement drehverbunden bzw. drehgekoppelt ist. Gegebenenfalls ist vorgesehen, dass die Kulisse als in einer Hülse angeordnete schräg oder schraubenförmig verlaufende Nut ausgebildet ist, und dass insbesondere mehrere derartiger Nuten in der Hülse vorgesehen sind, die bei einer Bewegung des Abtastelements entlang der Drehachse die Abtastelemente um die Drehachse verdrehen.

Gegebenenfalls ist vorgesehen, dass die Welle eine veränderbare Länge aufweist und insbesondere teleskopisch ausgebildet ist.

Gegebenenfalls ist vorgesehen, dass das Steigrohr eine veränderbare Länge aufweist und insbesondere teleskopisch ausgebildet ist.

Durch die erfindungsgemäße Konstruktion wird eine Absperrvorrichtung geschaffen, deren Absperrelement nicht gegen den Flüssigkeitsdruck bewegt werden muss, um eine Absperrung des Hydranten herbeizuführen. So ist das Absperrelement ein drehbar gelagertes Absperrelement, das zumindest abschnittsweise einer rotationskörperförmigen Fläche folgt, wobei die Rotationsachse der Fläche konzentrisch mit der Drehachse der Bewegung des Absperrelements verläuft. Im Gegensatz zu herkömmlichen Ventilen wird durch diese Form der Absperrvorrichtung zur Absperrung eine Bewegung des Absperrelements im Wesentlichen normal zur Strömungsrichtung der austretenden Flüssigkeit ausgeführt. Dadurch können die zum Absperren benötigten Kräfte reduziert werden.

Überdies wirkt auch im abgesperrten Zustand der Flüssigkeitsdruck bevorzugt normal zur Bewegungsrichtung des Absperrelements, insbesondere zum einzigen Freiheitsgrad des Absperrelements, womit diese Kräfte nicht in oder gegen die Bewegungsrichtung des Absperrelements sondern im Wesentlichen normal zu dieser verlaufen. Dadurch ist einerseits die Bedienbarkeit beim Öffnen und Schließen, andererseits aber auch die Zuverlässigkeit der Absperrung verbessert.

Das Absperrelement der Absperrvorrichtung weist zumindest zwei Drehstellungen auf, in die es wahlweise bewegt werden kann. In einer ersten Drehstellung ist die Flüssigkeitszufuhr aus der Flüssigkeitsleitung in das Steigrohr durch das Absperrelement geschlossen. In der zweiten Drehstellung ist die Flüssigkeitszufuhr aus der Flüssigkeitsleitung in das Steigrohr geöffnet. Zudem gibt es gegebenenfalls auch mindestens eine Zwischenstellung zwischen der ersten und der zweiten Drehstellung, in der eine Öffnung nur teilweise erfolgt, womit beispielsweise der Durchfluss bzw. der Volumenstrom reguliert werden kann.

Insbesondere umfasst der Hydrant eine Zuführungsleitung, die beispielsweise einen rohrförmigen, runden Querschnitt aufweist und stutzenförmig in das Steigrohr ragt. Die Zuführungsleitung umfasst eine Zuführungsöffnung, die beispielsweise den Mantel der Zuführungsleitung durchsetzt. Die Zuführungsleitung ist in dieser Ausführungsform bevorzugt rohrförmig mit einem runden Rohrquerschnitt ausgebildet, wobei die Zuführungsöffnung als durch den Mantel des Rohrs verlaufende Durchgangsöffnung ausgebildet ist.

Das Absperrelement kann beispielsweise rotationskörperförmig, hohlzylinderförmig, rohrförmig, ringförmig oder glockenförmig ausgebildet sein und die Zuführungsleitung von außen umgreifen oder auch innerhalb der Zuführungsleitung angeordnet sein. Dadurch, dass das Absperrelement in seinem Mantel eine Durchgangsöffnung und einen durchgehenden Bereich aufweist, kann durch Verdrehen des Absperrelements ein Öffnen bzw. ein Schließen der Flüssigkeitszufuhr bewirkt werden.

Wird der durchgehende Bereich des Absperrelements vor die Zuführungsöffnung der Zuführungsleitung gedreht, so ist die Zuführungsöffnung durch den durchgehenden Bereich des Absperrelements verschlossen. Wird das Absperrelement aus dieser ersten Drehstellung verdreht, so kommt es in einer Zwischenstellung zuerst zu einer Überschneidung der Durchgangsöffnung und der Zuführungsöffnung, womit ein gewisser Volumenstrom an Flüssigkeit in das Steigrohr eintreten kann. Wird das Absperrelement weiter bewegt, so wird die Überschneidung der Durchgangsöffnung und der Zuführungsöffnung immer größer, womit auch der eintretende Volumenstrom erhöht wird.

In der komplett geöffneten Stellung liegt die Durchgangsöffnung des Absperrelements bevorzugt über der oder konzentrisch zur Zuführungsöffnung der Zuführungsleitung.

Zudem ist erfindungsgemäß vorgesehen, dass auch die Entleerungsleitung durch die Betätigung des Absperrelements betätigt wird. So weist das Absperrelement eine Freistellung zum Öffnen der Entleerungsleitung und einer durchgehenden Bereich zum Schließen der Entleerungsleitung auf.

Die Entleerungsleitung ist bevorzugt im unteren Bereich des Steigrohrs angeordnet, um eine Entleerung, insbesondere eine vollständige Entleerung, des Steigrohrs zu ermöglichen.

Bevorzugt sind diese Elemente derart am Absperrelement angeordnet, dass die Entleerungsleitung geschlossen ist, wenn die Flüssigkeitszufuhr in das Steigrohr geöffnet ist, und dass die Entleerungsleitung geöffnet ist, wenn die Flüssigkeitszufuhr in das Steigrohr verschlossen ist. Dadurch kann eine selbsttätige Entleerung des Steigrohrs bewirkt werden, wenn die Flüssigkeitszufuhr gestoppt ist.

Das Betätigungselement ist mit dem Absperrelement über ein Getriebe gekoppelt. Dies bedeutet, dass entlang des vom Betätigungselement zum Absperrelement wirkenden Kraft- bzw. Drehmomentverlaufs ein Getriebe angeordnet ist. Entlang dieses Antriebsstrangs zur Betätigung des Absperrelements können neben einem Getriebe auch noch eine oder mehrere Wellen oder andere Elemente, wie beispielsweise Kupplungen, teleskopische Verbindungen und/oder Steckverbindungen vorgesehen sein.

Das Getriebe weist eine Untersetzung auf. Dies bedeutet, dass bei einer Drehung des Betätigungselements um einen gewissen Betätigungswinkel das Absperrelement um einen Absperrwinkel gedreht wird, wobei der Absperrwinkel jedoch kleiner ist als der Betätigungswinkel. Eine beispielhafte Untersetzung beträgt 1:40. Dies bedeutet, dass bei zehn Umdrehungen des Betätigungselements das Absperrelement um eine Viertelumdrehung, also um 90°, verdreht wird.

Bevorzugt ist zur Verlagerung des Absperrelements von der ersten Drehstellung in die zweite Drehstellung eine Verschwenkung des Absperrelements um 90° vonnöten.

Gemäß weiterer Ausführungsformen kann die Verschwenkung von der ersten Drehstellung in die zweite Drehstellung etwa 45°, etwa 90° oder etwa 180° betragen.

Grundsätzlich kann hierfür jedes Getriebe eingesetzt werden, das den technischen Anforderungen bezüglich Untersetzung, Standzeit, Drehmoment etc. entspricht. Ein beispielhaftes Getriebe umfasst einen Spindelantrieb, eine Kulisse und ein Abtastelement.

Durch das Betätigungselement kann eine Spindel angetrieben werden, durch die eine Kulisse entlang der Drehachse linear und insbesondere translatorisch verschoben wird. Die Kulisse ist beispielsweise eine schräg- oder schraubförmig verlaufende Nut oder ein schräg- oder schraubförmig verlaufender Steg, die /der beispielsweise in der Innenseite einer Hülse vorgesehen ist. Bei der Bewegung entlang der Drehachse wird die Kulisse bevorzugt gerade geführt und daher nicht verdreht. Ferner umfasst dieses Getriebe mindestens ein Abtastelement, das derart mit der Kulisse in Wirkkontakt steht, dass es bei dem Verschieben der Kulisse um die oder um eine Drehachse verschwenkt wird. Die Verschwenkung des Abtastelements erfolgt im Vergleich zur Betätigung des Betätigungselements jedoch in stark eingeschränktem Umfang, was auf die Untersetzung zurückzuführen ist. Das Abtastelement ist in weiterer Folge mit dem Absperrelement gekoppelt, womit bei einer Verdrehung/Verschwenkung des Abtastelements auch das Absperrelement verdreht/verschwenkt wird.

Alternativ kann bei einer Verdrehung des Betätigungselements über den Spindelantrieb das Abtastelement entlang der Drehachse bewegt werden. Die Kulisse und/oder die Hülse bleiben dabei bevorzugt starr bzw. unbewegt. Wird das Abtastelement entlang der Drehachse verschoben, so werden die Abtastelemente entlang der Kulisse bewegt und/oder geführt. Da die Kulisse schraubförmig bzw. schräg angeordnet ist, kommt es hierbei zu einer Verschwenkung bzw. Verdrehung des Abtastelements bzw. der Abtastelemente. Diese Verschwenkung wird in weiterer Folge auf das Absperrelement übertragen, wobei die Übertragung bevorzugt über eine Welle geschieht.

Zum Ausgleich der Verschiebung der Kulisse entlang der Drehachse ist die Welle oder zumindest eine Welle des Hydranten längenverstellbar und insbesondere teleskopisch ausgebildet. Bevorzugt ist die Welle zwischen dem Abtastelement und dem Absperrelement vorgesehen und koppelt das Absperrelement bevorzugt starr mit dem Abtastelement.

Zudem kann durch diese Konstruktion auch das Steigrohr längenverstellbar ausgebildet sein, wobei sich bei einer Längenverstellung des Steigrohrs die Länge der Welle automatisch bzw. selbsttätig mitändert. Beispielsweise kann das Steigrohr hierzu mehrteilig ausgebildet sein, wobei der eine Teil gegenüber dem anderen Teil entlang der Drehachse verlagerbar angeordnet ist. Die Verschiebung kann beispielsweise über eine Schraubverbindung ermöglicht sein. Die Längenverstellung erfolgt bevorzugt entlang der Drehachse

Durch die erfindungsgemäße Konstruktion muss zum Absperren der Flüssigkeitszufuhr die Flüssigkeitssäule nicht komprimiert oder verschoben werden. Vielmehr geschieht bei der erfindungsgemäßen Konstruktion die Absperrung ohne Volumensänderung und vereinfacht ausgedrückt durch Abschneiden des Flüssigkeitsstroms.

Durch die Verwendung eines Getriebes mit einer Untersetzung wird die nachteilige Wirkung von herkömmlichen Kugelhähnen unterbunden, bei denen durch zu schnelles Schließen oder Öffnen Druckschläge hervorgerufen werden, die bei einer langsamen Betätigung, wie sie durch das Getriebe hervorgerufen wird, nicht oder nur in stark vermindertem Ausmaß auftreten. Durch die Untersetzung kann die Schließgeschwindigkeit bei manueller Betätigung so weit herabgesetzt werden, dass sich Drucksteigerungen in vertretbaren Grenzen halten.

Durch die Längenverstellbarkeit des Steigrohrs ist es möglich, eine flexible Anpassung des Hydranten einerseits an die Lage der unterirdischen Flüssigkeitsleitung als auch an das Erdniveau durchzuführen. Hierbei sind zwei Abschnitte des Steigrohrs teleskopisch miteinander über ein Gewinde verbunden. Durch Drehen des Hydranten kann die Höhe noch am Einsatzort stufenlos angepasst werden. Feststehend bleibt bevorzugt das Außenrohr, was auch eine nachträgliche Höhenanpassung ermöglicht, ohne dass der Hydrant bis zum Boden freigegraben werden muss. Die Länge der innenliegenden Welle passt sich automatisch an die Längenveränderung an, ohne dass das System zerlegt oder ausgegraben werden muss.

Durch die Segmentbauweise der zahnstangenartigen Gewindesegmente werden die Reibkräfte und auch die notwendigen Fertigungsgenauigkeiten reduziert, sodass das System auch noch nach längeren Standzeiten leicht mit Handwerkzeugen arretiert bzw. betätigt werden kann.

Bevorzugt sind über den Umfang vier vertikal verlaufende zahnstangenartige Gewindesegmente verteilt. Diese greifen in Gewinde des jeweils anderen Teils ein.

Bevorzugt ermöglicht die erfindungsgemäße Ausgestaltung eine schmiermittelfreie Mechanik zur Betätigung des Hydranten.

Weitere Details der Konstruktion können den Figuren und den Patentansprüchen entnommen werden.
Fig. 1 zeigt eine Schnittdarstellung einer Ausführungsform eines erfindungsgemäßen Hydranten.
Fig. 2 zeigt eine Schrägansicht mit teilweise ausgeblendeten Komponenten, bei der sich das Absperrelement in der ersten Drehstellung befindet.
Fig. 3 zeigt eine Schrägansicht mit teilweise ausgeblendeten Komponenten, bei der sich das Absperrelement in seiner zweiten Drehstellung befindet.

Die Figuren 4a und 4b zeigen Schnittdarstellungen eines exemplarischen Getriebes in zwei unterschiedlichen Stellungen.

Wenn nicht anders angegeben, so entsprechen die Bezugszeichen folgenden Komponenten:
Steigrohr 1, Absperrvorrichtung 2, Absperrelement 3, Entleerungsleitung 4, Betätigungselement 5, Drehachse 6, rotationskörperförmige Fläche 7, Mantel 8, Durchgangsöffnung 9, durchgehender Bereich (zum Schließen der Flüssigkeitszufuhr) 10, Freistellung 11, durchgehender Bereich (zum Schließen der Entleerungsleitung) 12, Zuführungsleitung 13, Zuführungsöffnung 14, Getriebe 15, Welle 16, Spindelantrieb 17, Kulisse 18, Abtastelement 19, Hülse 20, Verstellgewinde 21.

**Fig. 1** zeigt eine Schnittdarstellung einer Ausführungsform eines erfindungsgemäßen Hydranten, wobei die Darstellung an zwei Stellen unterbrochen ist, sodass maßgebliche Komponenten dargestellt werden können, ohne dass die volle Länge des Hydranten abgebildet werden muss.

Der Hydrant umfasst ein Steigrohr 1, das in der vorliegenden Ausführungsform mehrteilig ausgebildet ist. Dieses Steigrohr 1 erstreckt sich im Wesentlichen von einem Betätigungselement 5 bis zur Zuführungsleitung 13, die einseitig stutzenförmig in das Steigrohr 1 ragt und an ihrer anderen Seite mit einer unterirdisch verlaufenden Flüssigkeitsleitung verbunden werden kann. Die Verbindung kann in herkömmlicher Weise, beispielsweise über eine Rohrkupplung und insbesondere über eine Flanschverbindung, erfolgen.

Der Hydrant umfasst zudem eine Absperrvorrichtung 2. Die Absperrvorrichtung 2 umfasst ein Absperrelement 3, das in der vorliegenden Ausführungsform glockenförmig ausgebildet ist und einen Mantel 8 aufweist, wobei der Mantel zumindest an seiner inneren Mantelfläche von einer rotationskörperförmigen Fläche 7 begrenzt ist. Im zusammenlaufenden Bereich der Glockenform ist das Absperrelement 3 mit einer Welle 16 verbunden. Diese Welle 16 dient der Koppelung bzw. der Drehmomentübertragung von dem Betätigungselement 5 auf das Absperrelement 3.

In der vorliegenden Ausführungsform ist die Welle 16 mehrteilig ausgebildet. Insbesondere ist die Welle 16 teleskopisch ausgebildet und umfasst zwei ineinander schiebbare Teilbereiche. Dabei sind die Teile der Welle 16 derart miteinander gekoppelt, dass sie entlang der Längserstreckung, insbesondere entlang der Drehachse 6 einen Freiheitsgrad gegenüber einander aufweisen und teleskopisch gegenüber einander verschoben werden. Dieser Freiheitsgrad bzw. diese Bewegbarkeit kann gegebenenfalls über ein geeignetes Mittel wie beispielsweise über eine Klemmschraube arretiert werden. Bei einer Drehung des einen Teils der Welle 16 gegenüber dem anderen Teil ist eine formschlüssige oder kraftschlüssige Kopplung gegeben, sodass die Welle 16 ihrer Funktion entsprechend ein Drehmoment übertragen kann. Beispielsweise sind die Teile der Welle 16 nicht rund sondern mit einer polygonförmige Steckverbindung ausgestattet, womit eine Drehverbindung hergestellt werden kann.

Der Hydrant der Fig. 1 umfasst eine Entleerungsleitung 4, die zur Entleerung des Steigrohrs 1 ausgebildet ist. Der Hydrant umfasst bevorzugt im oberen Bereich des Steigrohrs 1 einen Anschluss bzw. Abgang, durch den das in das Steigrohr 1 strömende Flüssigkeits entnommen werden kann.

Zur Betätigung der Absperrvorrichtung 2 kann das Absperrelement 3 in unterschiedliche Drehstellungen verlagert werden, wie in den nachfolgenden Figuren im Detail erörtert wird. Die Verlagerung erfolgt durch Drehung des Absperrelements 3 um die Drehachse 6. Hierbei kann die Zuführungsöffnung 14 der Zuführungsleitung 13 wahlweise durch das Absperrelement 3 verschlossen oder geöffnet werden.

Zur Betätigung des Absperrelements 3 ist entlang des Kraftverlaufs zwischen dem Betätigungselement 5 und dem Absperrelement 3 ein Getriebe 15 vorgesehen. Dieses Getriebe 15 umfasst in der vorliegenden Ausführungsform einen Spindelantrieb 17, eine Kulisse 18 und ein in dieser Darstellung nicht sichtbares Abtastelement 19.

**Fig. 2** zeigt eine Schrägansicht einer Ausführungsform eines erfindungsgemäßen Hydranten, insbesondere der Ausführungsform aus Fig. 1, bei der jedoch zur besseren Ersichtlichkeit einige Komponenten teilweise ausgeblendet sind.

Der Hydrant, insbesondere die Absperrvorrichtung 2, befindet sich in der ersten Drehstellung. In dieser ist die Flüssigkeitszufuhr abgesperrt. In dieser Drehstellung ist das Absperrelement 3 derart gegenüber der Zuführungsleitung 13 angeordnet, dass ein durchgehender Bereich 10 des Absperrelements 3, insbesondere ein durchgehender Bereich 10 des Mantels 8 des Absperrelements 3, die hier nicht sichtbare Zuführungsöffnung 14 der Zuführungsleitung 13 verschließt.

Die Durchgangsöffnung 9 des Absperrelements 3 weist in dieser Stellung insbesondere keine Überschneidung mit der Zuführungsöffnung 14 auf. Das Absperrelement 3 weist eine rotationskörperförmige Fläche 7 auf, deren Rotationsachse mit der Drehachse 6 übereinstimmt. Dadurch kann durch Verdrehen bzw. Verschwenken des Absperrelements 3 eine geführte und insbesondere dichtende Relativbewegung zwischen dem Absperrelement 3 und der Zuführungsleitung 13 erfolgen. Das Absperrelement 3 und die Zuführungsleitung 13 sowie auch weitere Komponenten können Dichtungen umfassen, um die Dichtwirkung zu verbessern.

Die Welle 16 ist in der vorliegenden Ausführungsform polygonförmig, insbesondere vierkantförmig ausgebildet, um eine Drehmomentübertragung zu ermöglichen, obwohl die Welle 16 teleskopisch und dadurch entlang der Drehachse 6 längenverstellbar ist.

Der Hydrant der Fig. 2 umfasst eine Entleerungsleitung 4. Diese Entleerungsleitung 4 ist im unteren Bereich des Steigrohrs 1 angeordnet, um eine Entleerung, insbesondere eine vollständige Entleerung, des Steigrohrs 1 zu ermöglichen. Die Entleerungsleitung 4 kann durch Betätigung der Absperrvorrichtung 2 geöffnet und geschlossen werden.

In der vorliegenden Stellung ist die Entleerungsleitung 4 geöffnet, sodass im Steigrohr 1 befindliche Flüssigkeit selbsttätig durch die Entleerungsleitung 4 austreten kann. Hierzu umfasst das Absperrelement 3 bzw. die Absperrvorrichtung 2 eine Freistellung 11, die in der vorliegenden Stellung im Bereich des Eintritts der Entleerungsleitung 4 angeordnet ist. In dieser Stellung ist die Entleerungsleitung 4 geöffnet. Zusätzlich umfasst die Absperrvorrichtung 2 jedoch auch einen durchgehenden Bereich 12 zum Schließen der Entleerungsleitung 4.

Das Steigrohr 1 ist mehrteilig ausgebildet, wodurch eine Längenverstellung des Steigrohrs 1 ermöglicht wird. Hierzu umfasst das Steigrohr 1 ein Verstellgewinde 21, das bei Verdrehen des einen Teils des Steigrohrs 1 gegenüber dem anderen Teil des Steigrohrs 1 eine Längenveränderung bewirkt.

**Fig. 3** zeigt die Ausführungsform der Fig. 2 jedoch in der zweiten Drehstellung. In dieser Drehstellung ist die Flüssigkeitszufuhr in das Steigrohr 1 geöffnet. Dadurch kann Flüssigkeit von der nicht dargestellten unterirdischen Flüssigkeitsleitung durch die Zuführungsleitung 13 und deren Zuführungsöffnung 14 und dann durch die Durchgangsöffnung 9 des Absperrelements 3 der Absperrvorrichtung 2 in das Steigrohr 1 strömen. In dieser Drehstellung befindet sich die Durchgangsöffnung 9 des Absperrelements 3 im Bereich der Zuführungsöffnung 14 der Zuführungsleitung 13.

Eine Flüssigkeitszufuhr ist insbesondere dann gegeben, wenn die Zuführungsöffnung 14 und die Durchgangsöffnung 9 eine Überschneidung aufweisen und damit einander überlappen. In der vorliegenden Drehstellung ist die Absperrvorrichtung 2 komplett geöffnet und die Durchgangsöffnung 9 befindet sich mittig über oder vor der Zuführungsöffnung 14, womit ein maximaler Querschnitt freigegeben ist.

In dieser Drehstellung ist die Entleerungsleitung 4 dadurch verschlossen, dass der durchgehende Bereich 12 der Absperrvorrichtung 2 den Eintritt der Entleerungsleitung 4 verschließt.

Grundsätzlich erfolgt die Betätigung der Absperrvorrichtung 2 durch Verdrehung des Absperrelements 3, wobei zwischen der Drehstellung der Fig. 2 und der Drehstellung der Fig. 3 weitere Zwischenstellungen auftreten können, bei denen der Durchfluss bzw. der Volumenstrom gegenüber einem vollen Durchstrom verringert sein kann.

Die **Figuren 4a** und **4b** zeigen Schnittdarstellungen zur Erklärung der Funktion eines bevorzugten Getriebes 15. Das Getriebe 15 umfasst einen Spindelantrieb 17, der durch Betätigung bzw. Verdrehung des Betätigungselements 5 angetrieben wird.

Bei einer Verdrehung des Betätigungselements 5 wird über den Spindelantrieb 17 das Abtastelement 19 entlang der Drehachse 6 bewegt. Die Kulisse 18 ist in der vorliegenden Ausführungsform in einer Hülse 20 vorgesehen, wobei durch Betätigung des Spindelantriebs 17 das Abtastelement 19 entlang der Drehachse 6 verschoben wird. Dabei wird das Abtastelement 19 entlang der Kulisse 18 bewegt, ohne dass die Hülse 20 oder die Kulisse 18 verdreht oder bewegt werden. Die Kulisse 18 ist in der vorliegenden Ausführungsform als schraubenförmige Nut im Inneren der Hülse 20 ausgebildet.

Zur Abtastung der Kulisse 18 ist zumindest ein Abtastelement 19 vorgesehen, wobei in der vorliegenden Ausführungsform zwei Abtastelemente 19 vorgesehen sind, die beidseitig an diametral gegenüberliegenden Seiten auskragen.

Die Schnittebene ist in den Figuren 4a und 4b so gewählt, dass sie in beiden Darstellungen durch das Abtastelement 19 bzw. durch die Abtastelemente 19 verläuft. Wird nun das Abtastelement 19 entlang der Drehachse 6 verschoben, so werden die Abtastelemente 19 entlang der Kulisse 18 bewegt bzw. geführt. Da die Kulisse 18 schraubförmig bzw. schräg angeordnet ist, kommt es hierbei zu einer Verschwenkung bzw. Verdrehung der Abtastelemente 19. Diese Verschwenkung wird in weiterer Folge auf das Absperrelement 3 übertragen, wobei in der vorliegenden Ausführungsform die Übertragung über eine Welle 16 geschieht.

In der Praxis geschieht die Betätigung eines erfindungsgemäßen Hydranten, insbesondere einer bevorzugten Ausführungsform eines erfindungsgemäßen Hydranten, wie folgt:
In einem ersten Schritt wird das Betätigungselement 5 betätigt. Gegebenenfalls ist es hierfür notwendig, eine Schutzkappe abzunehmen und insbesondere ein passendes Werkzeug zur Verdrehung des Betätigungselements 5 zu benutzen. Die Drehung des Betätigungselements 5 betätigt einen Spindelantrieb 17, der mindestens ein Abtastelement 19 entlang der Drehachse 6 verschiebt.

Die Abtastelemente 19 werden durch die Bewegung entlang der Kulisse 18 um die Drehachse 6 verschwenkt. Durch die Verdrehung der Abtastelemente 19 und die Verbindung der Abtastelemente 19 mit dem Absperrelement 3 wird auch das Absperrelement 3 bewegt. Das Absperrelement 3 umfasst eine Durchgangsöffnung 9. Diese wird durch Verdrehung des Absperrelements 3 derart zu einer Zuführungsöffnung 14 einer Zuführungsleitung 13 verdreht, dass die Flüssigkeit durch die Zuführungsleitung 13 in das Steigrohr 1 des Hydranten eintreten kann.

In weiterer Folge kann die Flüssigkeit aus dem Steigrohr 1 über eine geeignete Öffnung entnommen werden. Soll der Hydrant wieder abgesperrt werden, so wird das Betätigungselement 5 in die Gegenrichtung gedreht. Hierdurch wird, in analog zur zuvor beschriebenen Weise, die Absperrvorrichtung 2 wieder geschlossen. Gleichzeitig oder nach dem Schließen der Absperrvorrichtung 2 wird eine Entleerungsleitung 4 geöffnet. Insbesondere wird diese Entleerungsleitung 4 über eine im Absperrelement 3 vorgesehene Freistellung 11 geöffnet. Durch die Entleerungsleitung 4 kann das nach der Absperrung im Steigrohr 1 befindliche Flüssigkeit abgeleitet werden.

Gemäß einer bevorzugten Ausführungsform sind die Absperrvorrichtung 2 und das Getriebe 15 sowie die Welle 16 innerhalb des Steigrohrs 1 angeordnet, womit das Steigrohr 1 zusätzlich auch als Gehäuse für die Komponenten des Hydranten wirkt.

Bevorzugt verlaufen die Drehachsen 6 des Absperrelements 3, des Spindelantriebs 17, des Abtastelements 19, des Absperrelements 3 und der Welle 16 koaxial.

## Patentansprüche

1. **Hydrant**, umfassend:
- ein Steigrohr (1),
- eine Absperrvorrichtung (2) mit einem Absperrelement (3) zum wahlweisen Öffnen oder Schließen der Flüssigkeitszufuhr aus einer unterirdisch verlaufenden Flüssigkeitsleitung in das Steigrohr (1),
- eine Entleerungsleitung (4) zur Entleerung des Steigrohrs (1) bei geschlossener Absperrvorrichtung (2),
- und ein Betätigungselement (5) zur Betätigung der Absperrvorrichtung (2),
- wobei das Absperrelement (3) um eine Drehachse (6) drehbar gelagert ist,
- wobei das Absperrelement (3) wahlweise eine erste Drehstellung aufweist, in der die Flüssigkeitszufuhr aus der Flüssigkeitsleitung in das Steigrohr (1) durch das Absperrelement (3) geschlossen ist und die Entleerungsleitung (4) geöffnet ist,
- wobei das Absperrelement (3) wahlweise eine zweite Drehstellung aufweist. in der die Flüssigkeitszufuhr aus der Flüssigkeitsleitung in das Steigrohr (1) durch das Absperrelement (3) geöffnet ist und die Entleerungsleitung (4) geschlossen ist,
- und wobei das Betätigungselement (5) mit dem Absperrelement (3) über ein Getriebe (15) und insbesondere auch über eine Welle (16) drehbar gekoppelt ist **dadurch gekennzeichnet,**
**dass** das Getriebe (15) eine Untersetzung aufweist, durch die bei einer Drehung des Betätigungselements (5) um einen Betätigungswinkel das Absperrelement (3) um einen Absperrwinkel gedreht wird, der kleiner ist als der Betätigungswinkel.

2. Hydrant nach Anspruch 1, **dadurch gekennzeichnet,**
- **dass** die Entleerungsleitung (4) in der zweiten Drehstellung durch das Absperrelement (3) geschlossen ist,
- und insbesondere dass die Entleerungsleitung (4) in der ersten Drehstellung durch das Absperrelement (3) freigegeben ist

3. Hydrant nach Anspruch 1 oder 2, **dadurch gekennzeichnet, dass** das Absperrelement (3) zumindest abschnittsweise einer rotationskörperförmigen Fläche (7) folgt, deren Rotationsachse konzentrisch mit der Drehachse (6) verläuft.

4. Hydrant nach einem der vorangegangenen Ansprüche, **dadurch gekennzeichnet,**
- **dass** das Absperrelement (3) zylinderförmig und/oder glockenförmig ausgebildet ist,
- **dass** das Absperrelement (3) in seinem Mantel (8) mindestens eine Durchgangsöffnung (9) zum Öffnen der Flüssigkeitszufuhr und einen durchgehenden Bereich (10) zum Schließen der Flüssigkeitszufuhr aufweist.

5. Hydrant nach einem der vorangegangenen Ansprüche, **dadurch gekennzeichnet,**
- **dass** das Absperrelement (3) mindestens eine Freistellung (11) zum Öffnen der Entleerungsleitung (4) und einen durchgehenden Bereich (12) zum Schließen der Entleerungsleitung (4) aufweist,
- und insbesondere dass die Freistellung (11) zum Öffnen der Entleerungsleitung (4) und der durchgehende Bereich (12) zum Schließen der Entleerungsleitung (4) in dem Mantel (8) vorgesehen ist oder ein Teil des Mantels (8) ist.

6. Hydrant nach Anspruch 4 oder nach Anspruch 5, wenn von Anspruch 4 abhängig, **dadurch gekennzeichnet,**
- **dass** eine Zuführungsleitung (13) zur Zuführung der Flüssigkeit in das Steigrohr (1) vorgesehen ist,
- **dass** sich die Zuführungsleitung (13) stutzenförmig in das Steigrohr (1) erstreckt,
- **dass** die Zuführungsleitung (13), insbesondere ihre Mantelfläche, eine Zuführungsöffnung (14) aufweist,
- und **dass** die Zuführungsöffnung (14) in der ersten Drehstellung des Absperrelements (3) durch das Absperrelement (3), insbesondere durch den durchgehenden Bereich (10) zum Schließen der Flüssigkeitszufuhr, verschlossen ist.

7. Hydrant nach einem der Ansprüche 4 oder 5,
**dadurch gekennzeichnet,**
- **dass** eine Zuführungsleitung (13) zur Zuführung der Flüssigkeit in das Steigrohr (1) vorgesehen ist,
- **dass** sich die Zuführungsleitung (13) stutzenförmig in das Steigrohr (1) erstreckt,
- **dass** die Zuführungsleitung (13), insbesondere in ihrer Mantelfläche, eine Zuführungsöffnung (14) aufweist,
- und **dass** die Durchgangsöffnung (9) des Absperrelements (3) und die Zuführungsöffnung (14) in der zweiten Drehstellung des Absperrelements (3) derart zueinander positioniert sind, dass die Flüssigkeitszufuhr in das Steigrohr (1) geöffnet ist.

8. Hydrant nach einem der vorangegangenen Ansprüche, **dadurch gekennzeichnet,**
- **dass** die Untersetzung des Getriebes zwischen 1:10 bis 1:50, vorzugsweise 1:40 beträgt.

9. Hydrant nach einem der Ansprüche 1 bis 8, **dadurch gekennzeichnet,**
- **dass** das Getriebe (15) eine Kulisse (18) und mindestens ein mit der Kulisse (18) in Wirkkontakt stehendes Abtastelement (19) umfasst,
- **dass** das Getriebe (15) einen Spindelantrieb (17) zur Bewegung des Abtastelements entlang der Drehachse (6) umfasst,
- **dass** die Kulisse (18) schräg und/oder schraubenförmig zur Drehachse (6) verläuft,
- **dass** das Abtastelement (19) derart gelagert ist, dass es bei einer Bewegung entlang der Drehachse (6) und entlang der Kulisse (18) um die Drehachse (6) verschwenkt wird,
- und **dass** das Abtastelement (19) zur Betätigung der Absperrvorrichtung (2) mit dem Absperrelement (3) drehverbunden bzw. drehgekoppelt ist.

10. Hydrant nach Anspruch 9, **dadurch gekennzeichnet,**
- **dass** die Kulisse (18) als in einer Hülse (20) angeordnete schräg oder schraubenförmig verlaufende Nut ausgebildet ist,
- und **dass** insbesondere mehrere derartiger Nuten in der Hülse (20) vorgesehen sind, die bei einer Bewegung des Abtastelements (19) entlang der Drehachse (6) die Abtastelemente (19) um die Drehachse (6) verdrehen.

11. Hydrant nach Anspruch 9 oder 10, **dadurch gekennzeichnet, dass** die Welle (16) eine veränderbare Länge aufweist und insbesondere teleskopisch ausgebildet ist.

12. Hydrant nach einem der vorangegangenen Ansprüche, **dadurch gekennzeichnet, dass** das Steigrohr (1) eine veränderbare Länge aufweist und insbesondere teleskopisch ausgebildet ist.

## Claims

1. **Hydrant,** comprising:
- an ascending pipe (1),
- a blocking device (2) with a blocking element (3) to selectively open or close the fluid supply from a fluid conduit running underground to the ascending pipe (1),
- a drain pipe (4) for draining the ascending pipe (1) when the blocking device (2) is closed,
- and an actuation member (5) for actuating the blocking device (2),
- wherein the blocking element (3) is rotatably mounted about a rotation axis (6),
- wherein the blocking element (3) selectively has a first rotation position, in which the fluid supply from the fluid conduit into the ascending pipe (1) is closed by means of the blocking element (3) and the drain pipe (4) is open,
- wherein the blocking element (3) selectively has a second rotation position, in which the fluid supply from the fluid conduit into the ascending pipe (1) is open by means of the blocking element (3) and the drain pipe (4) is closed,
- and wherein the actuation member (5) is rotatably coupled with the blocking element (3) via a gear (15) and, in particular, via a shaft (16),
**characterized**
- **in that** the gear (15) has a gear ratio, by means of which, upon rotation of the actuating element (5) through an actuating angle, the blocking element (3) is rotated through a blocking angle which is smaller than the actuating angle.

2. The hydrant according to claim 1, **characterized**
- **in that** the drain pipe (4) in the second rotation position is closed by means of the blocking element (3),
- and, in particular, in that the drain pipe (4) in the first rotation position is open by means of the blocking element (3).

3. The hydrant according to claim 1 or 2, **characterized in that** the blocking element (3) follows at least sectionally a surface with the shape of a rotational body (7), the rotational axis of the surface running concentrically with the axis of rotation (6).

4. The hydrant according to one of the preceding claims, **characterized**
- **in that** the blocking element (3) is cylinder-shaped and/or bell-shaped,
- **in that** the blocking element (3) has at least one through opening (9) in its mantle (8) to open the fluid supply and a continuous area (10) to close the fluid supply.

5. The hydrant according to one of the preceding claims, **characterized**
- **in that** the blocking element (3) has at least one release (11) to open the drain pipe (4) and a continuous area (12) to close the drain pipe (4),
- and, in particular, in that the release (11) for opening the drain pipe (4) and the continuous area (12) for closing the drain pipe (4) are provided in the mantle (8) or in a part of the mantle (8).

6. The hydrant according to claim 4 or 5, when dependent on claim 4, **characterized**
- **in that** a supply line (13) is provided for supplying fluid into the ascending pipe (1),
- **in that** the supply line (13) extends, with the shape of a nozzle, into the ascending pipe (1),
- **in that** the supply line (13), in particular its mantle surface, is provided with a supply opening (14),
- and **in that** the supply opening (14) is closed in the first rotation position of the blocking element (3) by means of the blocking element (3), in particular, by means of the continuous area (10) to close the fluid supply.

7. The hydrant according to one of claims 4 or 5, **characterized**
- **in that** a supply line (13) is provided for supplying fluid into the ascending pipe (1),
- **in that** the supply line (13) extends with the shape of a nozzle into the ascending pipe (1),
- **in that** the supply line (13), in particular its mantle surface, is provided with a supply opening (14),
- and **in that** the through opening (9) of the blocking element (3) and the supply opening (14) in the second rotation position of the blocking element (3) are positioned in such a way to one another that the fluid supply into the ascending pipe (1) is open.

8. The hydrant according to one of the preceding claims, **characterized**
- **in that** the gear ratio ranges from 1:10 to 1:50, preferably 1:40.

9. The hydrant according to one of claims 1 to 8, **characterized**
- **in that** the gear (15) comprises a connecting link (18) and at least one sensing element (19) in active contact with the connecting link (18),
- **in that** the gear (15) comprises a spindle drive (17) to move the sensing element along the axis of rotation (6),
- **in that** the connecting link (18) is running obliquely and/or helically to the axis of rotation (6),
- **in that** the sensing element (19) is mounted in such a way that it is pivoted about the axis of rotation (6) upon movement along the axis of rotation (6) and along the connecting link (18),
- and **in that** the sensing element (19) is rotationally connected or rotationally coupled with the blocking element (3) to actuate the blocking device (2) .

10. The hydrant according to claim 9, **characterized**
- **in that** the connecting link (18) is formed as an obliquely or helically extending groove arranged in a sleeve (20),
- and **in that**, in particular, more such grooves are provided in the sleeve (20), which, upon movement of the sensing element (19) along the axis of rotation (6), rotate the sensing elements (19) about the axis of rotation (6) .

11. The hydrant according to claim 9 or 10, **characterized in that** the shaft (16) has a changeable length and, in particular, is designed telescopically.

12. The hydrant according to one of the preceding claims, **characterized in that** the ascending pipe (1) has a changeable length and, in particular, is designed telescopically.

## Revendications

1. Une **bouche d'incendie,** comprenant :
- une colonne montante (1),
- un dispositif d'obturation (2) avec un élément d'obturation (3) pour ouvrir ou fermer sélectivement l'alimentation en liquide d'une conduite de liquide s'étendant sous terre dans la colonne montante (1),
- une conduite de vidange (4) pour vider la colonne montante (1) lorsque le dispositif d'obturation (2) est fermé,
- et un élément d'actionnement (5) pour actionner le dispositif d'obturation (2),
- dans laquelle l'élément d'obturation (3) est monté de manière rotative autour d'un axe de rotation,
- dans laquelle l'élément d'obturation (3) présente sélectivement une première position de rotation dans laquelle l'alimentation en liquide de la conduite de liquide dans la colonne montante (1) est fermée par l'élément d'obturation (3) et la conduite de vidange (4) est ouverte,
- dans laquelle l'élément d'obturation (3) présente sélectivement une seconde position de rotation dans laquelle l'alimentation en liquide de la conduite de liquide dans la colonne montante (1) est ouverte par l'élément d'obturation (3) et la conduite de vidange (4) est fermée,
- et dans laquelle l'élément d'actionnement (5) est couplé de manière rotative à l'élément d'obturation (3) par une transmission (15) et en particulier aussi par un arbre (16), **caractérisée en ce que**
- la transmission (15) présente une démultiplication par laquelle, lors d'une rotation de l'élément d'actionnement (5) d'un angle d'actionnement, l'élément d'obturation (3) est tourné d'un angle d'obturation inférieur à l'angle d'actionnement.

2. La bouche d'incendie selon la revendication 1, **caractérisée**
- **en ce que**, dans la seconde position de rotation, la conduite de vidange (4) est fermée par l'élément d'obturation (3),
- et en particulier en ce que, dans la première position de rotation, la conduite de vidange (4) est libérée par l'élément d'obturation (3).

3. La bouche d'incendie selon la revendication 1 ou 2, **caractérisée en ce que** l'élément d'obturation (3) suit au moins par sections une surface (7) en forme de corps de rotation dont l'axe de rotation est concentrique à l'axe de rotation (6).

4. La bouche d'incendie selon l'une des revendications précédentes, **caractérisée**
- **en ce que** l'élément d'obturation (3) est de configuration cylindrique et/ou en forme de cloche,
- **en ce que** l'élément d'obturation (3) présente dans son enveloppe (8) au moins une ouverture de passage (9) pour ouvrir l'alimentation en liquide et une zone continue (10) pour fermer l'alimentation en liquide.

5. La bouche d'incendie selon l'une des revendications précédentes, **caractérisée**
- **en ce que** l'élément d'obturation (3) présente au moins un dégagement (11) pour ouvrir la conduite de vidange (4) et une zone continue (12) pour fermer la conduite de vidange (4),
- et en particulier en ce que le dégagement (11) pour ouvrir la conduite de vidange (4) et la zone continue (12) pour fermer la conduite de vidange (4) est prévu dans l'enveloppe (8) ou fait partie de l'enveloppe (8).

6. La bouche d'incendie selon la revendication 4 ou selon la revendication 5, si elle dépend de la revendication 4, **caractérisée**
- **en ce qu'**il est prévu une conduite d'alimentation (13) pour amener le liquide dans la colonne montante (1),
- **en ce que** la conduite d'alimentation (13) s'étend en forme de tubulure dans la colonne montante (1),
- **en ce que** la conduite d'alimentation (13), en particulier sa surface extérieure, présente une ouverture d'alimentation (14),
- et **en ce que**, dans la première position de rotation de l'élément d'obturation (3), l'ouverture d'alimentation (14) est fermée par l'élément d'obturation (3), en particulier par la zone continue (10) pour fermer l'alimentation en liquide.

7. La bouche d'incendie selon l'une des revendications 4 ou 5, **caractérisée**
- **en ce qu'**il est prévu une conduite d'alimentation (13) pour amener le liquide dans la colonne montante (1),
- **en ce que** la conduite d'alimentation (13) s'étend en forme de tubulure dans la colonne montante (1),
- **en ce que** la conduite d'alimentation (13), en particulier dans sa surface extérieure, présente une ouverture d'alimentation (14),
- et **en ce que**, dans la seconde position de rotation de l'élément d'obturation (3), l'ouverture de passage (9) de l'élément d'obturation (3) et l'ouverture d'alimentation (14) sont positionnées de telle sorte que l'alimentation en liquide dans la colonne montante (1) est ouverte.

8. La bouche d'incendie selon l'une des revendications précédentes, **caractérisée**
- **en ce que** la démultiplication de la transmission est comprise entre 1:10 à 1:50, de préférence 1:40.

9. La bouche d'incendie selon l'une des revendications 1 à 8, **caractérisée**
- **en ce que** la transmission (15) comprend une coulisse (18) et au moins un élément détecteur (19) en contact fonctionnel avec la coulisse (18),
- **en ce que** la transmission (15) comprend un entraînement à broche (17) pour déplacer l'élément détecteur le long de l'axe de rotation (6),
- **en ce que** la coulisse (18) s'étend en oblique et/ou en helice par rapport à l'axe de rotation (6),
- **en ce que** l'élément détecteur (19) est monté de telle sorte qu'il est pivoté autour de l'axe de rotation (6) lors d'un mouvement le long de l'axe de rotation (6) et le long de la coulisse (18),
- et **en ce que** l'élément détecteur (19) est respectivement relié par rotation et couplé par rotation à l'élément d'obturation (3) pour actionner le dispositif d'obturation (2).

10. La bouche d'incendie selon la revendication 9, **caractérisée**
- **en ce que** la coulisse (18) est réalisée sous la forme d'une rainure s'étendant en oblique ou en hélice, disposée dans une douille (20),
- et **en ce que**, en particulier, plusieurs rainures de ce type sont prévues dans le douille (20), qui, lors d'un mouvement de l'élément détecteur (19) le long de l'axe de rotation (6), font tourner les éléments détecteurs (19) autour de l'axe de rotation (6).

11. La bouche d'incendie selon la revendication 9 ou 10, **caractérisée en ce que** l'arbre (16) a une longueur variable et est en particulier réalisé de façon télescopique.

12. La bouche d'incendie selon l'une des revendications précédentes, **caractérisée en ce que** la colonne montante (1) a une longueur variable et est en particulier réalisée de façon télescopique.
